# EUROPÄISCHE PATENTSCHRIFT

(11) **EP 1 114 698 B1**
(45) Veröffentlichungstag und Bekanntmachung des Hinweises auf die Patenterteilung: **27.08.2003**
(21) Anmeldenummer: 00811141.1
(22) Anmeldetag: 01.12.2000
(51) Int. Cl.: B25B 27/10, B21D 39/04

(54) **Presszange**
Crimping pliers
Pince à sertir

(30) Priorität: 07.01.2000 CH 27002000
(43) Veröffentlichungstag der Anmeldung: 11.07.2001
(73) Patentinhaber: Von Arx AG, 4450 Sissach (CH)
(72) Erfinder: Amherd, René, 8404 Reutlingen (CH)
(74) Vertreter: Patentanwälte Feldmann & Partner AG

(56) Entgegenhaltungen:
- EP-A- 1 092 487
- WO-A-98/40178
- DE-A- 19 854 943
- DE-U- 9 314 054
- DE-U- 29 703 053
- GB-A- 1 179 929

## Beschreibung

Die Erfindung betrifft eine Presszange für ein Pressgerät zum Verbinden eines Rohrabschnittes mit einem Pressfitting nach dem Oberbegriff der unabhängigen Patentansprüche 1 und 6.

Aus DE 196 31 019 ist ein Pressgerät bekannt, welches eine Presszange zum Verbinden eines Rohres mit einem Pressfitting umfasst. Die Presszange umfasst zwei Schwenkarme, welche mittels je einem Bolzen schwenkbar zwischen zwei gleichen T-förmigen Trägerplatten angelenkt sind. Die Schwenkarme sind an einem Ende mit einer Anlagefläche für die Anlage am Presszylinder des Pressgerätes versehen. Am gegenüberliegenden Ende sind sie als Klemmbacken mit zueinander gerichteten Pressflächen ausgestaltet. Die Anlenkungen für die Bolzen befinden sich an den Trägerplatten im Abstand. Im Bereich des freien Endes der T-förmigen Trägerplatten befindet sich eine Aufnahme eines Verbindungsbolzens zur Verbindung mit dem Pressgerät. Beim Einsatz dieses Gerätes wird nun die Presszange nach hinten zum Pressgerät gezogen. Dabei gleiten die Schwenkarme mit ihren Anlageflächen am Pressgerät entlang nach hinten. Die Zugkraft wird über den Verbindungsbolzen auf die T-förmigen Trägerplatten übertragen. Dadurch schwenken die Schwenkarme um die Lagerbolzen und die Pressbacken werden gegeneinander bewegt und zusammengedrückt. Ein Nachteil dieser Presszange besteht darin, dass die Schwenkbacken um die Lagerbolzen gegenüber den T-förmigen Trägerplatten frei schwenkbar sind. Daher können sich die Schwenkbacken gegeneinander längs um ein gewisses Mass verschieben. Dies bewirkt, dass beim Beginn einer Verpressung die Klemmbacken und damit die eigentlichen Klemmflächen gegeneinander in Längsrichtung etwas verschoben sein können. Dies ergibt dann eine ungenaue Verpressung des Fittings mit dem Rohr. Zudem besteht die Gefahr, dass Fitting und/oder Rohr beim Beginn der Verpressung so beschädigt werden, dass eine dichtende Verbindung nicht gewährleistet ist.

Aus DE 297 03 053 U ist eine weitere Presszange bekannt. Die beiden Schwenkarme sind mit einer Wirkverbindung versehen, damit sie zwangsweise gleichmässig gegeneinander schwenkbar sind. Aehnliche Ansätze sind auch aus WO 98 40178 A, DE 198 554 943 A und GB-A-1 179 929 bekannt.

Aufgabe der Erfindung ist es, eine Presszange genannter Art anzugeben, welche ein ungenauer Beginn der Verpressung verhindert und die dadurch entstehenden Nachteile überwindet.

Diese Aufgabe wird durch die in den Patentansprüchen angegebene Erfindung gelöst.

Die Erfindung wird nachstehend im Zusammenhang mit den Zeichnungen beschrieben.

Es zeigen:
- Figur 1: ein Pressgerät mit einer Presszange gemäss Erfindung;
- Figur 2: eine Presszange nach Stand der Technik in Aufsicht;
- Figur 3 und: eine erfindungsgemässe Presszange als Explosionszeichneung
- Figur 4: eine besondere Ausführung des Zentrierbolzens

In der Figur 1 ist ein Pressgerät mit zugehöriger, auswechselbarer Presszange in Ansicht dargestellt. Das Pressgerät 2 umfasst eine Antriebseinheit und eine Verbindungseinheit zum Verbinden mit einer Presszange 1. Die Verbindungseinheit besteht aus zwei Halteplatten 22. Die Presszange 1 wird mit ihren zwei T-förmigen Trägerplatten 11, 11' zwischen die Halteplatten 22 eingeschoben. Alsdann wird ein Verbindungsbolzen 22 durch die Halteplatten und eine Aufnahmeöffnung 112 an den T-förmigen Trägerplatten 11, 11' durchgestossen und gesichert. Das Pressgerät ist somit zur Verwendung bereit. Die Presszange 1 kommt bei Betätigung mit ihren beiden Schwenkarmen 12 an Anlageflächen 23 am Gerät 2 zum anliegen. Beim weiteren Zurückziehen der Presszange 1 werden die Schwenkarme 12 nach seitwärts aussen gestossen und damit die Pressung vollzogen.

In der Figur 2 ist die Presszange 1 mehr detailliert dargestellt. Dabei handelt es sich um eine solche nach dem Stand der Technik. Die Presszange 1 besteht aus zwei T-förmigen Trägerplatten 11, 11'. Die Trägerplatten 11, 11' weisen am Balkenteil seitlich je eine Bolzenlagerung 113, 113' auf. Am freien Ende befindet sich die Aufnahmeöffnung 112 zur Aufnahme des Verbindungsbolzens 21. Die Schwenkarme 12, 12' sind zwischen den beiden T-förmigen Trägerplatten 11, 11' schwenkbar gelagert mittels je einem Lagerbolzen 13, 13', welche in den Bolzenlagerungen 113 113' gehalten sind. Die Schwenkarme 12, 12' bilden im vorderen Teil Klemmbacken 14, 14', welche gegeneinander gerichtete Pressflächen 15, 15' aufweisen. Die Pressflächen 15, 15' bilden im geschlossenen Zustand der Presszange eine Oeffnung, welche annähernd dem Durchmesser der zu verpressenden Rohre resp. Verbindungsmuffen entspricht. Diese Oeffnung ist durch vordere Stirnkanten 16 und hintere Stirnkanten 17 begrenzt. Im geschlossenen Zustand liegen die Stirnkanten beider Klemmbacken aufeinander. Die Lagerbolzen 13 können mittels Sicherungsringen 131 an den T-förmigen Trägerplatten 11, 11' gesichert sein.

Erfindungsmässig werden nun beide Schwenkarme (12, 12') mittels einer Wirkverbindung so verbunden, dass sie zwangweise gleichmässig und gegensinnig schwenkbar sind. Die Wirkverbindung der beiden Schwenkarme (12,12') besteht aus annähernd formschlüssig ineinandergreifenden Mitnehmer-Elementen.

Wie die Elemente der Presszange 1 zusammengefügt werden ist aus der Explosionzeichung der Figur 3 gut ersichtlich. Die Schwenkarme sind nun erfindungsgemäss mit je einem Lagerbereich 18, 18' versehen. Der Lagerbereich befindet sich etwa auf einer gedachten Verbindungslinie zwischen den Schwenklagern 132, durch welche die Lagerbolzen 13 geführt werden. Jeder Lagerbereich umfasst eine Hälfte einer Lagerung für einen Führungsbolzen 183. Diese Lagerung umfasst eine Lagerschale 182, 182', welche den Führungsbolzen 183 je um weniger als die Hälfte umfängt. Die ist notwendig, da die Schwenkarme 12, 12' bei der Betätigung um die Schwenklager 132 geschwenkt werden und sich damit ein wenig um den Führungsbolzen 183 drehen. Da der Führungsbolzen die beiden Lagerbereiche 18, 18' und damit die Schwenkarme 12, 12' drehbar gegeneinander verbindet, so werden beide Schwenkarme zwangsweise gleichmässig und gegensinnig geschwenkt. Dies bedeutet, dass der Führungsbolzen 183 die Schwenkbewegungen der Schwenkarme 12, 12' symmetrisch führt. Somit werden die Klemmbacken 14, 14' mit den Pressflächen 15, 15' ebenfalls exakt symmetrisch geschwenkt und jeder Verpressung erfolgt gleich präziese.

Bei der Betätigung der Schwenkarme 12, 12' wird aus geometrischen Gründen der Führungsbolzen gegenüber den T-förmigen Trägerplatten 11, 11' in Längsrichtung etwas nach hinten oder vorne verschoben. Daher darf er nicht fest mit den Trägerplatten 11, 11' verbunden sein. Er ist daher mit möglichst glatten Stirnflächen versehen, damit er möglichst reibungslos an den inneren Oberflächen der T-förmigen Trägerplatten entlanggleitet. In einer verbesserten Ausführungsform sind die Lagerbereiche 18, 18' mit Bolzenführungsflächen 185 zwischen den Lagerschalen 182, 182' versehen. Der Führungsbolzen 183 weist nun Absätze 1831 auf, welche Anschlagflächen 1832 bilden. Der Führungsbolzen 183 ist nun in den Lagerschalen 182, 182' drehbar gehalten, wobei er mit seinen Anschlagflächen 1832 von den Bolzenführungsflächen 185 durch Anschlagen geführt wird. Der Führungsbolzen 183 wird so kurz ausgeführt, dass er im Lagerbereich einwandfrei gehalten ist und dabei mit seinen Stirnseiten nicht in Berührung mit den inneren Oberflächen der T-förmigen Trägerplatten 11, 11' kommen kann.

Eine weitere Verbesserung der Presszange wird durch Einsetzten einer Spreizfeder 184 erreicht. Es ist nun möglich, die Spreizfeder 184 als Spiralfeder auszugestalten, welche den Führungsbolzen 183 mindestens teilweise, vorzugsweise mehrmals, umfängt. Die Spreizfeder 184 als Spiralfeder aus Federstahldraht hält ausserordentlich vielen Belastungszyklen stand und neigt nicht zum brechen. Zudem ist sie am Führungsbolzen 183 einwandfrei gelagert und ausgezeichnet geführt.

## Patentansprüche

1. Presszange für ein Pressgerät zum Verbinden eines Rohrabschnittes mit einem Pressfitting, bestehend aus zwei Schwenkarmen (12,12'), welche zwischen zwei T-förmigen Trägerplatten (11) an zwei voneinander im Abstand (A) angeordneten Lagerbolzen (13,13'), die je einen Schwenkarm (12,12') durchsetzen, mit den Trägerplatten schwenkbar verbunden sind und wobei die Schwenkarme (12,12') mit Klemmbacken (14,14') mit Pressflächen (15,15') ausgestaltet sind, **dadurch gekennzeichnet, dass** beide Schwenkarme (12,12') an einander gegenüberliegenden Stellen zwischen den Lagerbolzen (13,13') je einen Lagerbereich (18, 18') aufweisen, welche mindestens teilweise als Lagerschalen (182, 182') ausgebildet sind, und dass zwischen den Lagerbereichen (18, 18') ein Parallelführungsbolzen (183) so in den Lagerschalen (182, 182') gelagert ist, dass er gegenüber den Schwenkarmen (12,12') drehbeweglich ist und gegenüber den T-förmigen Trägerplatten (11) berührungslos längsverschiebbar ist, indem die Lagerschalen (182, 182') mit Bolzenführungsflächen (185) versehen sind und der Parallelführungsbolzen (183) Absätze (1831) und Auflageflächen (1832) aufweist. welche an den Bolzenführungsflächen (185) der Lagerbereiche (182, 182') lose anliegen.

2. Presszange nach Anspruch 1, **dadurch gekennzeichnet, dass** eine Spreizfeder (184) zwischen den beiden Schwenkarmen (12, 12') vorhanden ist, welche als eine Spiralfeder ausgestaltet ist und den Parallelführungsbolzen (183) mindestens umfängt. (mindestens einmal um den Parallelführungsbolzen gewickelt ist)

3. Presszange nach Anspruch 2, **dadurch gekennzeichnet, dass** jede Lagerschale (182, 182') den Parallelführungsbolzen (183) um weniger als seinen halben Umfang umfängt.

## Claims

1. A pressing pincer for a pressing apparatus for connecting a tube section to a press fitting, consisting of two pivot arms (12, 12') which between two T-shaped carrier plates (11), on two bearing bolts (13, 13') which are arranged at a distance (A) from one another and which in each case pass through a pivot arm (12, 12'), are pivotably connected to the carrier plates and wherein the pivot arms (12, 12') are formed with clamping jaws (14, 14') with pressing surfaces (15, 15'), **characterised in that** both pivot arms (12, 12') at locations lying opposite one another between the bearing bolts (13, 13') in each case comprise a bearing region (18, 18') which are at least partly formed as bearing shells (182, 182'), and that between the bearing regions (18, 18') a parallel guide bolt (183) is mounted in the bearing shells (182, 182') such that with respect to the pivot arms (12, 12') it is rotatably movable, and without contact is longitudinally displaceable with respect to the T-shaped carrier plates (11) **in that** the bearing shells (182, 182') are provided with bolt guide surfaces (185) and the parallel guide bolt (183) comprises shoulders (1813) and bearing surfaces (1832) which loosely bear on the bolt guide surfaces (185) of the bearing regions (182, 182').

2. A pressing pincer according to claim 1, **characterised in that** a bracing spring (184) is present between the two pivot arms (12, 12') which is designed as a spiral spring and at least embraces the parallel guide bolt (is wound at least once around the parallel guide bolt).

3. A pressing pincer according to claim 2, **characterised in that** each bearing shell (182, 182') embraces the parallel guide bolt (183) by less than half its circumference.

## Revendications

1. Presse à sertir pour un appareil à sertir pour l'assemblage d'un tronçon de tube avec un raccord serti, se composant de deux bras pivotants (12, 12'), qui sont assemblés de façon pivotante entre deux plaques de support en forme de T (11, 11') sur deux boulons d'appui (13, 13') disposés à distance (A) l'un de l'autre, qui traversent chacun un bras pivotant (12, 12'), et dans laquelle les bras pivotants (12, 12') sont configurés avec des mâchoires de serrage (14, 14') avec des faces de serrage (15, 15'), **caractérisée en ce que** les deux bras pivotants (12, 12') présentent chacun, en des endroits opposés entre les boulons d'appui (13, 13'), une région d'appui (18, 18') qui ont au moins en partie la forme de coussinets de paliers (182, 182'), et **en ce qu'**un boulon de guidage parallèle (183) est disposé dans les coussinets de paliers (182, 182') entre les régions d'appui (18, 18'), de telle façon qu'il soit mobile en rotation par rapport aux bras pivotants (12, 12') et qu'il soit mobile dans le sens longitudinal sans contact par rapport aux plaques de support en forme de T (11), du fait que les coussinets de paliers (182, 182') sont pourvus de faces de guidage de boulon (186) et que le boulon de guidage parallèle (183) présente des retraits (1831) et des faces d'appui (1832) qui s'appliquent librement sur les faces de guidage de boulon (186) des régions d'appui (18, 18').

2. Presse à sertir selon la revendication 1, **caractérisée en ce qu'**il est prévu entre les deux bras pivotants (12, 12') un ressort expansible (184), qui est configuré en un ressort spiral et qui au moins entoure le boulon de guidage parallèle (183) (qui est enroulé au moins une fois autour du boulon de guidage parallèle).

3. Presse à sertir selon la revendication 2, **caractérisée en ce que** chaque coussinet de palier (182, 182') entoure le boulon de guidage parallèle (183) sur moins de la moitié de son périmètre.
